# EUROPÄISCHE PATENTSCHRIFT

(11) **EP 1 352 173 B1**
(45) Veröffentlichungstag und Bekanntmachung des Hinweises auf die Patenterteilung: **09.06.2004**
(21) Anmeldenummer: 02706600.0
(22) Anmeldetag: 18.01.2002
(51) Int. Cl.: F02M 37/00

(54) **ANSCHLUSS**
CONNECTOR
RACCORD

(30) Priorität: 19.01.2001 DE 10117969
(43) Veröffentlichungstag der Anmeldung: 15.10.2003
(73) Patentinhaber: SIEMENS AKTIENGESELLSCHAFT, 80333 München (DE)
(72) Erfinder: BECKER, Dirk, 36179 Bebra (DE); ZÖLL, Jürgen, 36266 Heringen-Herta (DE)
(86) Internationale Anmeldenummer: PCT/DE2002/000158
(87) Internationale Veröffentlichungsnummer: WO 2002/057618

(56) Entgegenhaltungen:
- US-A- 5 102 313
- US-A- 5 884 669
- US-A- 6 082 333
- PATENT ABSTRACTS OF JAPAN vol. 1999, no. 01, 29. Januar 1999 (1999-01-29) & JP 10 281376 A (TOGO SEISAKUSHO CORP), 23. Oktober 1998 (1998-10-23)

## Beschreibung

Die Erfindung betrifft einen Anschluss für eine zu einer Brennkraftmaschine eines Kraftfahrzeuges führenden Vorlaufleitung an einer Kraftstoff aus einem Kraftstoffbehälter fördernden Förderpumpe mit einer mit der Förderpumpe verbundenen Aufnahme und mit einem mit der Aufnahme formschlüssig verbindbaren, eine Abwinklung aufweisenden Anschlussstutzen. DE 4 140 961 beschreibt solch eine Förderpumpe.

Solche Anschlüsse werden in der Regel zur Verbindung der innerhalb eines Kraftstoffbehälters angeordneten Förderpumpe mit einem innerhalb des Kraftstoffbehälters verlaufenden Teilstück der Vorlaufleitung eingesetzt und sind aus der Praxis bekannt. Der Anschlussstutzen weist dabei einen umlaufenden Vorsprung auf. Ein Rastmittel hintergreift den Vorsprung und hält diesen an der Aufnahme.

Nachteilig bei dem bekannten Anschluss ist, dass Bewegungen der die an dem Anschlussstutzen angeschlossenen, in der Regel flexibel gestalteten Vorlaufleitung zu Undichtigkeiten des Anschlusses führen können.
Der Erfindung liegt das Problem zugrunde, einen Anschluss der eingangs genannten Art so zu gestalten, dass er besonders zuverlässige Dichtheit aufweist.

Dieses Problem wird erfindungsgemäß dadurch gelöst, dass der Anschlussstutzen in verschiedenen Winkelstellungen in der Aufnahme drehfest arretierbar ist.

Durch diese Gestaltung ist der Anschlussstutzen zuverlässig mit der Aufnahme verbunden. Bewegungen der an dem Anschlussstutzen angeschlossenen Vorlaufleitung werden dank der Erfindung abgestützt und können daher nach der Montage des Anschlussstutzens in der Aufnahme nicht mehr zu Undichtigkeiten führen. Der erfindungsgemäße Anschluss hat daher eine besonders zuverlässige und während der Betriebsdauer der Förderpumpe dauerhafte Dichtheit.

Die drehfeste Arretierung des Anschlussstutzens gestaltet sich gemäß einer vorteilhaften Weiterbildung der Erfindung konstruktiv besonders einfach, wenn der Anschlussstutzen einen formschlüssig mit der Aufnahme verbindbaren Mehrkant hat.

Die Versorgung einer zur Förderung von Kraftstoff innerhalb des Kraftstoffbehälters vorgesehenen Saugstrahlpumpe mit Kraftstoff als Treibmittel erfordert gemäß einer anderen vorteilhaften Weiterbildung der Erfindung einen besonders geringen baulichen Aufwand, wenn der Stutzen zwei Abgänge aufweist. Mit dem zweiten Abgang lässt sich beispielsweise eine Saugstrahlpumpe zur Förderung von Kraftstoff innerhalb des Kraftstoffbehälters antreiben.

Der erfindungsgemäße Anschluss erfordert besonders wenige zu montierende Bauteile, wenn ein die Aufnahme aufweisender Gehäusedeckel der Förderpumpe einen Rasthaken zur Halterung des Anschlussstutzens hat.
Der Anschlussstutzen lässt sich gemäß einer anderen vorteilhaften Weiterbildung der Erfindung besonders einfach in der Aufnahme montieren und demontieren, wenn ein Rastmittel lösbar mit der Aufnahme und dem Anschlussstutzen verbunden ist. Diese Gestaltung ermöglicht zudem einen einfachen Anschluss eines Prüfadapters an der Förderpumpe vor der Montage der Vorlaufleitung.

Der Anschlussstutzen gestaltet sich gemäß einer anderen vorteilhaften Weiterbildung der Erfindung konstruktiv besonders einfach, wenn ein in die Aufnahme eindringender Zapfen des Anschlussstutzens eine Rastausnehmung hat und wenn der Rasthaken oder das Rastmittel in die Rastausnehmung eindringt. Es ist aber auch denkbar, Rasthaken oder Rastmittel am Anschlussstutzen anzuordnen, die ihrerseits in Rastausnehmungen eindringen, die sich an der Förderpumpe befinden. Diese Rastausnehmungen können sowohl als umlaufende Nut oder als einzelne Ausnehmungen ausgebildet sein. Die Verwendung von einzelnen Ausnehmungen hat gegenüber einer umlaufenden Nut den Vorteil, dass die zu verbindenden Teile gleichzeitig zueinander drehfest arretiert werden.

Eine Biegebeanspruchung des Rastmittels lässt sich gemäß einer anderen vorteilhaften Weiterbildung der Erfindung einfach vermeiden, wenn die Aufnahme in ihrem den Zapfen umschließenden Bereich eine Rastausnehmung hat und wenn das Rastmittel die Aufnahme im Bereich der Rastausnehmung durchdringt und in die Rastausnehmung des Zapfens eindringt.

Die Montage des erfindungsgemäßen Anschlusses gestaltet sich besonders einfach, wenn das Rastmittel bügelförmig gestaltet ist.

Ein Kippen des Anschlussstutzens gegenüber der Aufnahme lässt sich gemäß einer anderen vorteilhaften Weiterbildung der Erfindung einfach vermeiden, wenn die Aufnahme zwei einander gegenüberliegend angeordnete Rastausnehmungen hat.

Der erfindungsgemäße Anschluss lässt sich besonders kostengünstig fertigen, wenn das Rastmittel aus Kunststoff im Spritzgussverfahren gefertigt ist.

Die Erfindung lässt zahlreiche Ausführungsformen zu. Zur weiteren Verdeutlichung ihres Grundprinzips sind zwei davon in der Zeichnung dargestellt und werden nachfolgend beschrieben. Diese zeigt in
- Fig. 1: eine Förderpumpe mit einem erfindungsgemäßen Anschluss,
- Fig. 2: eine vergrößerte Schnittdarstellung durch den Anschluss aus Figur 1 entlang der Linie II - II,
- Fig. 3: einen vergrößerten Längsschnitt durch den Anschluss aus Figur 1 entlang der Linie III - III,
- Fig. 4: einen Längsschnitt durch eine weitere Ausführungsform des erfindungsgemäßen Anschlusses.

Figur 1 zeigt eine Förderpumpe eines Kraftfahrzeuges mit einem Gehäuse 1 und mit einem Gehäusedeckel 2. Der Gehäusedeckel 2 trägt einen Anschluss 3 mit einer daran angeschlossenen Vorlaufleitung 4. Die Vorlaufleitung 4 ist in der Zeichnung geschnitten dargestellt und führt beispielsweise zu einem nicht dargestellten Flansch eines Kraftstoffbehälters des Kraftfahrzeuges. Die Förderpumpe saugt über einen dem Gehäusedeckel 2 gegenüberliegend angeordneten Ansaugstutzen 5 Kraftstoff an und fördert diesen zu dem Anschluss 3. Der Anschluss 3 hat einen Anschlussstutzen 7, welcher in der im Gehäusedeckel 2 angeordneten Aufnahme 6 befestigt ist. Der Anschlussstutzen 7 ist winklig gestaltet und ragt mit einem Zapfen 8 in die Aufnahme 6 hinein. Im Bereich des Zapfens 8 ist der Anschlussstutzen 7 mittels eines lösbaren Rastmittels 9 formschlüssig mit der Aufnahme 6 verbunden.

Figur 2 zeigt den Anschluss 3 aus Figur 1 vergrößert in einem Längsschnitt entlang der Linie II - II. Der Zapfen 8 hat einen Mehrkant 10, mit dem er in die entsprechend gestaltete Aufnahme 6 eingesetzt ist. Der Zapfen 8 und damit der in Figur 1 dargestellte Anschlussstutzen 7 lässt sich hierdurch in verschiedenen Winkelstellungen gegenüber der Aufnahme 6 drehfest arretieren. Die Aufnahme 6 hat hier einen wie den Mehrkant 10 des Zapfens 8 gestalteten Innenmehrkant 11. Selbstverständlich kann die Aufnahme 6 auch eine feine Rasterung aufweisen, mit der sie die Kanten des Mehrkantes 10 des Zapfens 8 seitlich umgreift. Das Rastmittel 9 stützt sich mit einem Vorsprung 12 an der Außenseite der Aufnahme 6 ab.

Figur 3 zeigt durch den Anschluss 3 aus Figur 1 in einer vergrößerten Schnittdarstellung entlang der Linie III - III. Der Zapfen 8 des Anschlussstutzens 7 hat eine Nut 13 zur Aufnahme eines O-Rings 14. Der O-Ring 14 ist gegen die Wandung der Aufnahme 6 vorgespannt und dichtet den Zapfen 8 ab. Weiterhin zeigt Figur 3, dass die Aufnahme 6 zwei einander gegenüberstehende Rastausnehmungen 15a, 15b aufweist. Der Zapfen 8 hat eine als umlaufende Nut ausgebildete Rastausnehmung 16. Das Rastmittel 9 weist in die Rastausnehmungen 15a, 15b, 16 eingreifende Rastarme 17a, 17b auf.

Figur 4 zeigt einen Anschluss 18 im Längsschnitt. Dieser Anschluss 18 unterscheidet sich von dem aus Figur 3 vor allem dadurch, dass an dem Gehäusedeckel 2 im Bereich der Aufnahme 6 ein Rasthaken 19 angeordnet ist. Ein Zapfen 20 des Anschlussstutzens 22 hat eine als umlaufende Nut ausgebildete Rastausnehmung 21. Der Rasthaken 19 dringt im dargestellten montierten Zustand des Anschlusses 18 in die Rastausnehmung 21 ein und hält den Anschlussstutzen 21 in seiner Lage. Weiterhin hat der Anschlussstutzen 21 zwei Abgänge 23, 24, von denen einer zum Anschluss der in Figur 1 dargestellten Vorlaufleitung 4 dient. An dem anderem Abgang 23, 24 lässt sich beispielsweise eine nicht dargestellte, zum Fördern von Kraftstoff innerhalb des Kraftstoffbehälters vorgesehene Saugstrahlpumpe anschließen.

## Patentansprüche

1. Anschluss (3) für eine zu einer Brennkraftmaschine eines Kraftfahrzeuges führenden Vorlautleitung (4) an einer Kraftstoff aus einem Kraftstoffbehälter fördernden Förderpumpe mit einer mit der Förderpumpe verbundenen Aufnahme (6) und mit einem mit der Aufnahme (6) formschlüssig verbindbaren, eine Abwinklung aufweisenden Anschlussstutzen (7), **dadurch gekennzeichnet, dass** der Anschlussstutzen (7, 22) Mittel zu seiner Verbindung mit der Vorlaufleitung (4) aufweist und in verschiedenen Winkelstellungen in der Aufnahme (6) drehfest arretierbar ist.

2. Anschluss nach Anspruch 1, **dadurch gekennzeichnet, dass** der Anschlussstutzen (7, 22) einen formschlüssig mit der Aufnahme (6) verbindbaren Mehrkant (10) hat.

3. Anschluss nach Anspruch 1 oder 2, **dadurch gekennzeichnet, dass** der Anschlussstutzen (22) zwei Abgänge (23, 24) aufweist.

4. Anschluss nach zumindest einem der vorhergehenden Ansprüche, **dadurch gekennzeichnet, dass** ein die Aufnahme (6) aufweisender Gehäusedeckel (2) der Förderpumpe einen Rasthaken (19) zur Halterung des Anschlussstutzens (22) hat.

5. Anschluss nach zumindest einem der vorhergehenden Ansprüche, **dadurch gekennzeichnet, dass** ein Rastmittel (9) lösbar mit der Aufnahme (6) und dem Anschlussstutzen (7) verbunden ist.

6. Anschluss nach zumindest einem der vorhergehenden Ansprüche, **dadurch gekennzeichnet, dass** ein in die Aufnahme (6) eindringender Zapfen (8, 20) des Anschlussstutzens (7, 22) eine Rastausnehmung (16, 21) hat und dass der Rasthaken (19) oder das Rastmittel (9) in die Rastausnehmung (16, 21) eindringt.

7. Anschluss nach zumindest einem der vorhergehenden Ansprüche, **dadurch gekennzeichnet, dass** die Aufnahme (6) in ihrem den Zapfen (8) umschließenden Bereich eine Rastausnehmung (15a, 15b) hat und dass das Rastmittel (9) die Aufnahme (6) im Bereich der Rastausnehmung (15a, 15b) durchdringt und in die Rastausnehmung (16) des Zapfens (8) eindringt.

8. Anschluss nach zumindest einem der vorhergehenden Ansprüche, **dadurch gekennzeichnet, dass** das Rastmittel (9) bügelförmig gestaltet ist.

9. Anschluss nach zumindest einem der vorhergehenden Ansprüche, **dadurch gekennzeichnet, dass** die Aufnahme (6) zwei einander gegenüberliegend angeordnete Rastausnehmungen (15a, 15b) hat.

10. Anschluss nach zumindest einem der vorhergehenden Ansprüche, **dadurch gekennzeichnet, dass** das Rastmittel (9) aus Kunststoff im Spritzgussverfahren gefertigt ist.

## Claims

1. Connection (3) for a supply line(4), leading to an internal combustion engine of a motor vehicle, on a feed pump which feeds fuel from a fuel reservoir, having a receptacle (6) which is connected to the feed pump and having a connector (7) which can be connected in a positively locking fashion to the receptacle (6) and has a bend, **characterized in that** the connector (7, 22) has means for connecting it to the supply line (4) and can be locked fixed in terms of rotation in different angular positions in the receptacle (6).

2. Connection according to Claim 1, **characterized in that** the connector (7, 22) has a polygon (10) which can be connected in a positively locking fashion to the receptacle (6).

3. Connection according to Claim 1 or 2, **characterized in that** the connector (22) has two outlets (23, 24).

4. Connection according to at least one of the preceding Claims, **characterized in that** a housing lid (2), comprising the receptacle (6), of the feed pump has a latching hook (19) for securing the connector (22).

5. Connection according to at least one of the preceding Claims, **characterized in that** a latching means (9) is detachably connected to the receptacle (6) and to the connector (7).

6. Connection according to at least one of the preceding Claims, **characterized in that** a pin (8, 20), penetrating the receptacle (6), of the connector (7, 22) has a latching recess (16, 21), and **in that** the latching hook (19) or the latching means (9) penetrates the latching recess (16, 21).

7. Connection according to at least one of the preceding Claims, **characterized in that** the receptacle (6) has a latching recess (15a, 15b) in its region which surrounds the pin (8), and **in that** the latching means (9) penetrates the receptacle (6) in the region of the latching recess (15a, 15b) and penetrates the latching recess (16) of the pin (8).

8. Connection according to at least one of the preceding Claims, **characterized in that** the latching means (9) is shaped in the form of a clip.

9. Connection according to at least one of the preceding Claims, **characterized in that** the receptacle (6) has two latching recesses (15a, 15b) which are arranged opposite one another.

10. Connection according to at least one of the preceding Claims, **characterized in that** the latching means (9) is fabricated from plastic using an injection molding method.

## Revendications

1. Raccord (3) destiné au raccordement d'une durite montante (4) conduisant à un moteur à combustion d'un véhicule automobile, sur une pompe d'alimentation transportant du carburant à partir d'un réservoir et comportant une prise de fixation (6) reliée à la pompe d'alimentation et un embout de raccordement (7) comportant un coude et pouvant être accouplé par engagement positif à la prise de fixation (6) **caractérisé par le fait que** l'embout de raccordement (7, 22) comporte des moyens permettant de le relier à la durite montante (4) et qu'il peut être arrêté dans la prise de fixation (6), de telle sorte qu'il ne puisse pas tourner, dans différentes positions angulaires.

2. Raccord selon la revendication 1 **caractérisé par le fait que** l'embout de raccordement (7, 22) a une section polygonale (10) qui peut être raccordée par engagement positif à la prise de fixation (6).

3. Raccord selon la revendication 1 ou 2 **caractérisé par le fait que** l'embout de raccordement (22) a deux sorties (23, 24).

4. Raccord selon au moins l'une des revendications précédentes **caractérisé par le fait qu'**un couvercle de boîtier (2) de la pompe d'alimentation, lequel supporte la prise de fixation (6), comporte un crochet d'arrêt (19) destiné à retenir l'embout de raccordement (22).

5. Raccord selon au moins l'une des revendications précédentes **caractérisé par le fait qu'**un moyen d'arrêt (9) est lié d'une façon démontable à la prise de fixation (6) et l'embout de raccordement (7).

6. Raccord selon au moins l'une des revendications précédentes **caractérisé par le fait qu'**un tourillon (8, 20), qui s'engage dans la prise de fixation (6), de l'embout de raccordement (7, 22) a un évidement d'arrêt (16, 21) et que le crochet d'arrêt (19) ou le moyen d'arrêt (9) s'introduit dans l'évidement d'arrêt (16, 21).

7. Raccord selon au moins l'une des revendications précédentes **caractérisé par le fait que** la prise de fixation (6) a un évidement d'arrêt (15a, 15b) dans sa zone qui entoure le tourillon (8) et que le moyen d'arrêt (9) traverse la prise de fixation (6) dans la zone de l'évidement d'arrêt (15a, 15b) et s'engage dans l'évidement d'arrêt (16) du tourillon (8).

8. Raccord selon au moins l'une des revendications précédentes **caractérisé par le fait que** le moyen d'arrêt (9) est conçu en forme d'étrier.

9. Raccord selon au moins l'une des revendications précédentes **caractérisé par le fait que** la prise de fixation (6) comporte deux évidements d'arrêt (15a, 15b) disposés en face l'un de l'autre.

10. Raccord selon au moins l'une des revendications précédentes **caractérisé par le fait que** le moyen d'arrêt (9) est fabriqué en matière plastique à l'aide d'un procédé de moulage par injection.
